# FASCICULE DE BREVET EUROPEEN

(11) **EP 3 404 632 B1**
(45) Date de publication et mention de la délivrance du brevet: **06.11.2019**
(21) Numéro de dépôt: 18172639.9
(22) Date de dépôt: 16.05.2018
(51) Int. Cl.: G08B 13/12

(54) **SYSTÈME DE PROTECTION ÉLECTRIQUE**
ELEKTRISCHES SCHUTZSYSTEM
ELECTRICAL PROTECTION SYSTEM

(30) Priorité: 16.05.2017 BE 201705361
(43) Date de publication de la demande: 21.11.2018
(73) Titulaire: Eurocloture SPRL, 7812 Ligne (BE)
(72) Inventeur: WINDERS, Marc, 7812 Ligne (BE)
(74) Mandataire: Gevers Patents

(56) Documents cités:
- BE-A3- 1 013 918
- GB-A- 1 354 057
- US-A1- 2002 053 977

## Description

### Domaine technique

La présente invention concerne un système de clôture de protection d'un site de périmètre déterminé contre une intrusion.

### Art antérieur

Le brevet belge ayant pour numéro de publication BE1013918 et numéro de dépôt BE2001/0035 divulgue un système de clôture de protection d'un site de périmètre déterminé contre une intrusion. Un problème de ce système connu est qu'il est complexe à fabriquer et cher. En outre, sa mise en place est délicate et prend beaucoup de temps. De plus, il est très visible, ce qui incite les intrus à prendre des précautions pour le franchir.
Le document US2002/053977 A1 décrit un système de détection d'intrusion à fil tendu comprenant des bornes qui sont utilisées pour détecter une intrusion dans une zone sécurisée.
Le document GB1354057 A décrit une barrière de sécurité pour montage au sommet d'un mur qui comprend des jauges de contrainte dans les éléments de montage en porte-à-faux pour les fils, les jauges étant agencées pour activer un signal si les poteaux ou les fils sont altérés.

### Résumé de l'invention

Un objet de la présente invention est de fournir un système de clôture de protection facile à fabriquer, bon marché, discret et rapide à installer.

A cet effet, l'invention propose un système de clôture de protection d'un site de périmètre déterminé contre une intrusion, comprenant:
- un générateur électrique,
- une première barre apte à être disposée le long du périmètre selon une direction au moins partiellement verticale,
- un premier guide supérieur couplé mécaniquement à la première barre,
- une premier guide inférieur couplé mécaniquement à la première barre et décalé par rapport au premier guide supérieur le long de la première barre,
- une deuxième barre apte à être disposée le long du périmètre selon une direction au moins partiellement verticale et espacée de la première barre le long du périmètre,
- un deuxième guide supérieur couplé mécaniquement à la deuxième barre,
- une deuxième guide inférieur couplé mécaniquement à la deuxième barre et décalé par rapport au deuxième guide supérieur le long de la deuxième barre,
- un premier tronçon de fil de clôture électrique relié électriquement au générateur électrique et disposé de façon à être guidé par le premier guide supérieur et le deuxième guide supérieur,
- un deuxième tronçon de fil de clôture électrique disposé de façon à être guidé par le premier guide inférieur et le deuxième guide inférieur,
caractérisé en ce que
- la première et la deuxième barres sont dans un matériau isolant électrique,
- le système est agencé pour que le deuxième tronçon soit à un potentiel électrique différent de celui du premier tronçon,
- le premier guide supérieur est disposé dans un premier sens par rapport à la première barre,
- le premier guide inférieur est disposé dans un deuxième sens par rapport à la première barre, le deuxième sens étant essentiellement opposé au premier sens,
- le deuxième guide supérieur est disposé dans le deuxième sens par rapport à la deuxième barre,
- le deuxième guide inférieur est disposé dans le premier sens par rapport à la deuxième barre, et
- il comprend en outre un dispositif de détection agencé pour détecter un contact électrique entre le premier tronçon et le deuxième tronçon,
le système de clôture comprenant en outre les autres caractéristiques définies dans la revendication 1.

La position des guides dans le système selon l'invention est telle que le premier tronçon de fil et le deuxième tronçon de fil ne sont pas parallèles: si on regarde le système du dessus, on voit que le plan vertical comprenant le premier tronçon de fil croise le plan vertical comprenant le deuxième tronçon de fil entre la première et la deuxième barres. En effet, au niveau de la première barre le premier tronçon est du premier côté des barres et au niveau de la deuxième barre, le premier tronçon est du deuxième côté des barres, alors que le deuxième tronçon est du deuxième côté des barres au niveau de la première barre et du premier côté des barres au niveau de la deuxième barre. Par conséquent, si un intrus cherche à passer le système de clôture en rapprochant les premier et deuxième tronçons, ceux-ci se touchent, ce qui crée un contact électrique entre eux qui est détecté par le dispositif de détection.

Le système selon l'invention est particulièrement facile à fabriquer et bon marché car il ne nécessite que des barres isolantes, des guides qui peuvent être très simples, du fil électrique, un générateur et un dispositif de détection.

Il est en outre particulièrement discret car il ne nécessite pas d'isolateur pour isoler les tronçons de fil car l'isolation entre les fils est assurée par les barres.

Il est aussi particulièrement rapide à installer, notamment parce qu'il ne nécessite pas de disposer de butée à une distance déterminée des tronçons de fil.

Les guides sont destinés à coupler mécaniquement les tronçons aux barres et à les guider. De préférence, chaque guide est tel que le tronçon et la barre qu'il couple sont essentiellement perpendiculaires l'un à l'autre. Les guides peuvent être appelés " clips " ou "ecoclips". De préférence, les guides sont autobloquants sur les barres. De préférence, les guides sont en acier inoxydable. De préférence, les guides sont placés à intervalles réguliers sur les barres.

De préférence, le système est agencé pour que chaque tronçon soit approximativement horizontal. Ainsi, le premier guide supérieur est de préférence approximativement à la même hauteur que le deuxième guide supérieur et le premier guide inférieur est de préférence approximativement à la même hauteur que le deuxième guide inférieur.

Dans un mode de réalisation de l'invention, le premier et le deuxième sens sont essentiellement dans une direction perpendiculaire à une direction joignant la première et la deuxième barres.

Dans un mode de réalisation, "dans un premier sens" signifie "vers un intérieur du site protégé par le système" et "dans un deuxième sens" signifie "vers un extérieur du site protégé par le système". Le premier et le deuxième sens ont de préférence une composante horizontale. Le premier et le deuxième sens sont antiparallèles l'un à l'autre.

De préférence, la première et la deuxième barres sont rectilignes. De préférence, la première et la deuxième barres sont parallèles. De préférence, la première et la deuxième barres sont rigides.

Dans le cadre du présent document, le "premier côté" des barres est situé dans le première sens par rapport aux barres et le "deuxième côté" des barres est situé dans le deuxième sens par rapport aux barres. La première et la deuxième barres peuvent être appelées "supports pantographes". Elles sont de préférence installées verticalement, mais peuvent aussi être inclinées par rapport à une direction verticale.

Le système selon l'invention peut par exemple servir à protéger des propriétés privées, des centres logistiques, ou des aires d'entreposage de véhicules, d'autres valeurs ou de matériel. Le système selon l'invention peut aussi servir à éviter des évasions de prison. Le site à protéger est alors l'extérieur de la prison.

Le système selon l'invention peut être utilisé isolément ou en complément d'autres moyens de protection.

Les première et deuxième barres ont notamment pour fonction de supporter les tronçons et les maintenir à l'écart de tout objet pouvant les mettre inutilement au moins partiellement en court-circuit et/ou en contact avec la terre.

Le système peut comprendre plus de deux barres. Les guides sont alors préférentiellement disposés de façon à ce que les tronçons décrivent une forme de zigzag.

Le système peut comprendre plus de deux tronçons. Un troisième tronçon, situé au-delà du deuxième tronçon par rapport au premier tronçon, est alors disposé de façon similaire au premier tronçon.

Dans le cadre du présent document, deux éléments "couplés mécaniquement" peuvent être fixés, fixés de façon directe, fixés par au moins un élément intermédiaire. Le couplage mécanique entre deux éléments est préférentiellement tels qu'il maintient les deux éléments dans une position fixe l'un par rapport à l'autre. Il peut cependant aussi être tel qu'un mouvement relatif entre les deux éléments est possible, au moins sous certaines conditions.

Le générateur électrique peut par exemple être un générateur tel que décrit dans l'un des documents suivants: BE1013918, BE1013259 et BE1009022. Dans un mode de réalisation de l'invention, le générateur électrique est agencé pour envoyer des impulsions électriques dans le premier tronçon.

Le système est de préférence agencé pour que le générateur électrique génère dans le premier tronçon une tension électrique suffisamment haute pour décourager toute intrusion. Par exemple, la tension électrique dans le premier tronçon peut être entre 1000 et 9000V, de préférence entre 7000 et 8000V.

Le dispositif de détection est de préférence agencé pour détecter toute chute de tension dans le premier tronçon. Par exemple, il peut être capable de détecter toute chute de tension équivalente à un court-circuit électrique entre 500 et 100 ohms. Il est de préférence agencé pour détecter si le premier tronçon est coupé.

De préférence, les guides sont tous identiques. De préférence, les guides sont en acier inoxydable.

De préférence, les fils de clôture électrique sont réalisés en cablette galvanisée de 1.6 à 1.8 mm de diamètre.

Selon un mode de réalisation, chaque guide comprend une pluralité d'anneaux entourant la barre à laquelle ledit guide est couplé mécaniquement, les anneaux étant suffisamment serrés sur ladite barre pour maintenir ledit guide à une position fixe sur ladite barre.

Ce type de couplage mécanique est particulièrement bon marché et facile à installer. De préférence, les anneaux sont autobloquants sur les barres.

Selon un mode de réalisation, chaque guide est formé d'un fil métallique. Ce type de guide est particulièrement bon marché et facile à fabriquer.

Selon un mode de réalisation, chaque guide comprend deux boucles, les tronçons passant dans chacune des boucles des guides par lesquels ils sont guidés.

Cela permet un guidage particulièrement précis des tronçons au niveau des guides. Cela permet aussi que le couplage mécanique entre les guides et les tronçons soit particulièrement robuste. Les boucles peuvent aussi être appelées "œillets". Par exemple, les guides peuvent comprendre deux tiges sortantes terminées chacune par une boucle.

Selon un mode de réalisation, les guides sont dans un matériau conducteur électrique.

Selon un mode de réalisation, le système comprend en outre un élément conducteur en contact électrique avec le premier guide inférieur et s'étendant dans le long de la première barre depuis le premier guide inférieur vers le premier guide supérieur sans être en contact électrique avec le premier guide supérieur.

Ainsi, si un malfrat tente de rapprocher le premier guide inférieur du premier guide supérieur pour écarter les tronçons de fil, il se produira un contact électrique entre eux, via l'élément conducteur, sans qu'ils ne doivent se toucher. Ce contact électrique sera immédiatement détecté par le dispositif de détection.

De préférence, le système comprend aussi un autre élément conducteur en contact électrique avec le deuxième guide inférieur et s'étendant dans le long de la première barre depuis le deuxième guide inférieur vers le deuxième guide supérieur.

Selon un mode de réalisation, l'élément conducteur comprend une pluralité d'anneaux entourant la première barre. Par exemple, le élément conducteur peut être un ressort. De préférence, l'élément conducteur est glissé autour de la première barre et repose sur le premier guide inférieur à cause de la gravité.

Selon un mode de réalisation, les barres sont en un matériau composite comprenant de la fibre de verre. Cela permet que les barres soient particulièrement légères, solides, discrètes et bon marché.

Selon un mode de réalisation, le système est agencé pour que le deuxième tronçon soit à un potentiel électrique fixe, par exemple à la terre.

Selon un mode de réalisation, le système comprend en outre un dispositif d'alarme connecté au dispositif de détection et agencé pour réaliser au moins une des actions suivantes si le dispositif de détection détecte un contact électrique entre le premier tronçon et le deuxième tronçon:
- piloter des caméras de surveillance,
- envoyer un signal sur un dispositif électronique tel qu'une centrale d'alarme, un ordinateur, un téléphone ou un téléphone portable, et
- activer un éclairage, de préférence dirigé vers l'endroit où le contact électrique entre le premier tronçon et le deuxième tronçon se produit.

Ces différentes techniques permettant un avertissement des personnes concernées et/ou une levée de doute via les caméras, et/ou de dissuader l'intrusion. Le dispositif d'alarme peut être placé dans un bornier.

Selon un mode de réalisation, le système comprend en outre des éléments de fixation couplant mécaniquement les barres à des éléments fixes tels que des murs ou des poteaux. Ces éléments de fixation permettent le montage des barres aux éléments fixes.

Selon un mode de réalisation, le système comprend comprenant en outre des poteaux fixés au sol et un grillage ou un treillis fixé aux poteaux, les éléments de fixation fixant les barres aux poteaux et chaque barre étant fixée à un seul poteau.

Les poteaux sont situés vers l'extérieur du site protégé par le système par rapport aux barres. En d'autres termes, les barres sont à l'intérieur du grillage fixé aux poteaux. Ainsi, un intrus devra couper le grillage avant d'atteindre les tronçons de fil électrique et d'engendrer la détection de l'intrusion.

De préférence, le système est tel que le grillage est à moins de 15 cm des tronçons de fil électrique.

Il est aussi possible, tout en restant dans le cadre de l'invention, que les barres soient fixées, par des éléments de fixation, à un autre élément (par exemple à un mur, une clôtures à panneaux, une clôture à barreaux).

Selon un mode de réalisation, la distance entre le premier guide supérieur et le premier guide inférieur est d'au plus 30 cm, préférentiellement d'au plus 20 cm, entre 10 et 15 cm.

De même pour la distance entre le deuxième guide supérieur et le deuxième guide inférieur. De préférence, la distance entre le premier guide supérieur et le premier guide inférieur est égale à la distance entre le deuxième guide supérieur et le deuxième guide inférieur.

L'inventeur a trouvé qu'il est préférable de maintenir les guides fixés à une même barre à une distance qui est inférieure à un certain seuil, afin qu'il soit difficile de passer entre les tronçons.

Dans un mode de réalisation de l'invention, la distance entre des guides successifs couplés à une même barre est plus petite dans une partie inférieure de la barre et plus grande dans une partie supérieure de la barre. Par exemple, elle peut être de 10 cm pour les guides situés dans une partie inférieure de la barre et de 15 cm pour les guides situés dans une partie supérieure de la barre.

Selon un mode de réalisation, le système comprend au moins six tronçons de fil électrique et un nombre de guides par barre égal au nombre de tronçons, chaque tronçon passant par un guide sur chaque barre, le système étant agencé pour que chaque tronçon soit à un potentiel électrique différent du tronçon suivant.

De préférence, le système comprend, sur chaque barre, un nombre d'éléments conducteurs égal au nombre de guides par barre moins un. Il y a alors un élément conducteur dans chaque espace entre deux guides.

Selon un mode de réalisation, le système comprend au moins trois barres, chaque barre étant couplée mécaniquement à au moins deux guides chaque tronçon passant par un guide sur chaque barre.

Préférentiellement, l'arrangement entre les barres, les guides et les tronçons décrit pour la deuxième barre par rapport à la première barre se reproduit pour troisième barre par rapport à la deuxième barre, pour la quatrième barre par rapport à la troisième barre etc.

Selon un mode de réalisation, le système comprend en outre des tendeurs couplés mécaniquement aux tronçons et à des éléments fixes, par exemple des murs ou des poteaux, et agencés pour maintenir une tension mécanique dans les tronçons. Les tendeurs sont de préférence prévus pour compenser des changements de température. Les tendeurs peuvent par exemple être fixés à des barres renforcées ou à des coins renforcés.

Cela permet d'éviter que les tronçons ne se détendent. Ainsi, la tension mécanique dans les tronçons peut être constante.

Selon un mode de réalisation, le système comprend deux éléments en surplomb, chaque élément en surplomb étant fixé à une barre et incliné par rapport à la barre à laquelle il est fixé et un tronçon additionnel de fil électrique couplé mécaniquement aux éléments en surplomb et relié électriquement au générateur électrique.

Les éléments en surplomb sont de préférence fixés aux extrémités supérieures des barres. Les éléments en surplomb sont de préférence rectilignes. Les éléments en surplomb sont de préférence incliné de 45° par rapport aux barres. Les éléments en surplomb peuvent être dénommés "bas-volets". Les éléments en surplomb rendent l'intrusion sur la partie supérieure du système plus difficile. Les éléments en surplomb permettent d'éviter qu'une échelle ne soit posée. Ils peuvent servir de support à des guides tels que décrits dans le présent document, afin de faire passer un premier et un deuxième tronçons de fils électriques. Par exemple, ils peuvent servir de support à des isolateurs tels que décrits dans le document BE1013918 auxquels sont fixés des tronçons de fils électriques sous tension et reliés au générateur électrique. La butée décrite dans ce document peut en outre être mise en place, de façon à détecter toute traction faite sur le tronçon additionnel.

Selon un mode de réalisation, le générateur électrique est agencé pour fournir une tension entre 5000 et 9000 V au premier tronçon de fil.

Cela permet d'obtenir un effet dissuasif si un intrus touche le premier tronçon.

### Brève description des figures

D'autres caractéristiques et avantages de l'invention apparaîtront à la lecture de la description détaillée qui suit pour la compréhension de laquelle on se reportera aux figures annexées parmi lesquelles :
- la figure 1 illustre une vue en perspective d'un système de clôture selon un mode de réalisation de l'invention,
- la figure 2 est une vue du dessus d'un système de clôture selon un mode de réalisation de l'invention,
- la figure 3 illustre une partie de la première barre avec le premier guide inférieur, le premier guide supérieur et l'élément conducteur tels qu'ils sont agencés dans un mode de réalisation de l'invention, et
- la figure 4 illustre une vue en perspective d'un système de clôture selon un mode de réalisation de l'invention.

### Modes de réalisation de l'invention

La présente invention est décrite avec des réalisations particulières et des références à des figures mais l'invention n'est pas limitée par celles-ci. Les dessins ou figures décrits ne sont que schématiques et ne sont pas limitants.

Dans le contexte du présent document, les termes « premier » et « deuxième » servent uniquement à différencier les différents éléments et n'impliquent pas d'ordre entre ces éléments.

Sur les figures, les éléments identiques ou analogues peuvent porter les mêmes références.

La figure 1 illustre un système de clôture selon un mode de réalisation de l'invention. Le système selon l'invention peut par exemple servir pour la protection contre les intrusions d'un site de périmètre déterminé.

Le système comprend une première barre 11 et une deuxième barre 12. Il peut en outre comprendre une troisième barre 13 et une quatrième barre 14. De préférence, les barres 11, 12, 13, 14 sont installées verticalement le long du périmètre, avec un espace entre elles.

Le système comprend en outre un premier tronçon 51 de fil de clôture électrique et un deuxième tronçon 52 de fil de clôture électrique. Il peut en outre comprendre un troisième 53, un quatrième 54, un cinquième 55 et un sixième 56 tronçons de fil de clôture électrique. Dans un mode de réalisation de l'invention, le système comprend au moins douze tronçons de fil de clôture électrique, de préférence entre douze et vingt tronçons de fil de clôture électrique. De préférence, les tronçons sont disposés horizontalement.

Dans un mode de réalisation de l'invention, un tronçon sur deux est à une première tension électrique et l'autre est à une deuxième tension électrique. Par exemple, les premier 51, troisième 53 et cinquième 55 tronçons sont à une première tension électrique et les deuxième 52, quatrième 54 et sixième 56 tronçons sont à une deuxième tension électrique. De préférence, un tronçon sur deux est électrifié grâce à un générateur électrique (non-représenté) et peut être à une tension entre 7000 et 8000V et l'autre tronçon sur deux est à un potentiel électrique constant, par exemple 0 V.

Chaque tronçon 51, 52 est couplé mécaniquement à chacune des barres 11, 12, 13, 14 par un guide. Le premier tronçon 51 est couplé mécaniquement à la première barre 11 par un premier guide supérieur 21, à la deuxième barre 12 par un deuxième guide supérieur 32, à la troisième barre 13 par un troisième guide supérieur 23, et à la quatrième barre 14 par un quatrième guide supérieur 34. Le deuxième tronçon 52 est couplé mécaniquement à la première barre 11 par un premier guide inférieur 31, à la deuxième barre 12 par un deuxième guide inférieur 22, à la troisième barre 13 par un troisième guide inférieur 33, et à la quatrième barre 14 par un quatrième guide inférieur 24. De même pour les autres tronçons 53, 54, 55, 56.

Les guides 21, 31 couplés mécaniquement à la première barre 11 sont disposés successivement en alternance dans un premier sens 101 et dans un deuxième sens 102 par rapport à la première barre 11. Les guides 22, 32 couplés mécaniquement à la deuxième barre 12 sont disposés successivement en alternance dans le deuxième sens 102 et dans le premier sens 101 par rapport à la deuxième barre 12.

Ainsi, puisque la deuxième barre 12 suit la première barre 11 le long du périmètre, le premier tronçon 51 passe successivement d'un premier côté de la première barre 11 (qui correspond au premier sens 101) et d'un deuxième côté de la deuxième barre 12 (qui correspond au deuxième sens 102); et le deuxième tronçon 52 passe successivement du deuxième côté de la première barre 11 (qui correspond au deuxième sens 102) et du premier côté de la deuxième barre 12 (qui correspond au premier sens 101). Les tronçons 51, 52 sont donc, entre chaque barre 11, 12, 13, 14, dans des plans verticaux qui se croisent, comme illustré à la figure 2.

Par conséquent, selon un mode de réalisation de l'invention, si un malfrat tente de créer un écartement pour intrusion entre les différents fils électrifiés 51, 53, 55 et fils de masse 52, 54, 56 le contact ainsi établi entre les fils électrifiés 51, 53, 55 et fils de masse 52, 54, 56 engendrera une chute de tension détectée par le dispositif de détection.

La distance entre deux guides sur une même barre est de préférence de moins de 30 cm, plus préférentiellement de moins de 20 cm, encore plus préférentiellement entre 10 cm et 20 cm. Par exemple, elle peut être entre 12 et 15 cm.

De préférence, les barres 11, 12, 13, 14 sont dans un matériau isolant électrique. Par exemple, les barres 11, 12, 13, 14 peuvent être un matériau composite comprenant de la fibre de verre ou en fibre de verre.

Dans un mode de réalisation de l'invention, les tronçons 51, 53, 55 à une première tension électrique sont connectés électriquement entre eux, par exemple en série, et les tronçons 52, 54, 56 à une deuxième tension électrique sont connectés électriquement entre eux, par exemple en série. Par exemple, les tronçons 52, 54, 56 à une deuxième tension électrique peuvent être reliés à un piquet de masse disposé à chaque extrémité du système.

Le système comprend en outre un dispositif de détection (non-illustré) capable de détecter un contact électrique entre un tronçon 51, 53, 55 à une première tension électrique et un tronçon 52, 54, 56 à une deuxième tension électrique. Le système peut en outre comprendre un dispositif d'alarme (non-représenté) connecté au dispositif de détection. Le dispositif d'alarme peut réaliser au moins une des actions suivantes : diriger une caméra de surveillance vers la zone où un contact électrique a été détecter, activer un éclairage dans cette zone et envoyer un message à un dispositif électronique tel qu'une centrale d'alarme, un ordinateur, un téléphone ou un téléphone portable.

Dans un mode de réalisation de l'invention, le système comprend en outre des éléments de fixation 6 couplant mécaniquement les barres 11, 12, 13, 14 à des éléments fixes tels que des murs ou des poteaux 7. De préférence, chaque barre 11, 12, 13, 14 est couplée mécaniquement par au moins deux éléments de fixation 6, qui peuvent par exemple être espacés verticalement. De préférence, les barres 11, 12, 13, 14 sont couplées aux éléments fixes de façon à ne pas toucher le sol.

Dans un mode de réalisation de l'invention, le système comprend, outre les poteaux 7, qui sont de préférence fixés au sol, un grillage (non-illustré) fixé auxdits poteaux 7. Les poteaux 7 et le grillage sont de préférence situés vers l'extérieur du site protégé par le système selon l'invention.

Dans un mode de réalisation de l'invention, le système comprend en outre des tendeurs (non-illustrés). De préférence, chaque tronçon 51, 52 est tendu entre deux tendeurs de façon à subir une tension mécanique qui lui permette de rester rectilignes entre les guides. Ainsi, les tronçons 51, 52 décrivent des lignes essentiellement droites entres les guides 21, 22, 23, 24, 31, 32, 33, 34. De préférence, le système comprend des tendeurs tous les 100 mètres. De préférence, chaque tendeur comprend un ressort de compression assurant une tension mécanique sur les fils quelle que soit la température.

Les guides 21, 22, 23, 24, 31, 32, 33, 34 sont dans un matériau conducteur électrique.

Dans un mode de réalisation de l'invention, le système comprend en outre des éléments conducteurs 41 situés le long des barres 11, 12, 13, 14 entre deux guides 21, 22, 23, 24, 31, 32, 33, 34 successifs couplés à une même barre. Chaque élément conducteur 41 est couplé électriquement avec un seul des deux guides 21, 22, 23, 24, 31, 32, 33, 34 entre lesquels il est positionné et est situé à une distance de l'autre. Cette distance peut être par exemple de 25 mm. Chaque élément conducteur 41 est couplé mécaniquement à une barre 11, 12, 13, 14. Chaque élément conducteur 41 comprend une pluralité d'anneaux entourant la barre à laquelle il est couplé, formant ainsi un ressort.

Dans un mode de réalisation de l'invention, chaque barre 11, 12, 13, 14 a une longueur entre un mètre et trois mètre. De préférence, chaque barre fait approximativement 2400 mm.

Dans un mode de réalisation de l'invention, des guides agencés en quinconce comme décrit en référence à la figure 1 sont couplés mécaniquement à une première partie de chacune des barres et des guides alignés sont couplés mécaniquement à une deuxième partie de chacune des barres.

La figure 2 est une vue du dessus d'un système de clôture selon un mode de réalisation de l'invention. On y voit les poteaux 7, les barres 11, 12, 13, 14, les guides 21, 22, 23, 24, 31, 32, 33, 34 et les tronçons 51, 52. Les éléments de fixation 6 n'ont pas été représentés par soucis de clarté. Il apparait clairement que le premier 51 et le deuxième 52 tronçons sont, entre chaque barre 11, 12, 13, 14, dans des plans verticaux qui se croisent. En d'autres termes, les tronçons 51, 52 apparaissent disposés en zigzag lorsqu'ils sont observés du haut.

La figure 3 illustre une partie de la première barre 11 avec le premier guide inférieur 31, le premier guide supérieur 21 et l'élément conducteur 41 tels qu'ils sont agencés dans un mode de réalisation de l'invention. De préférence, chaque guide 21, 31, comprend une pluralité d'anneaux 81 entourant la barre 11 de façon ce que les anneaux 81 soient suffisamment serrés sur la barre 11 pour maintenir ce guide 21, 31 à une position fixe sur la barre 11. Dans un mode de réalisation de l'invention, les guides 21, 31 sont formés d'un fil métallique torsadé.

Dans un mode de réalisation de l'invention, les guides 21, 31 comprennent chacun deux boucles 82. Le premier tronçon 51 passe successivement par les deux boucles 82 du premier guide supérieur 21 et le deuxième tronçon 52 passe successivement par les deux boucles 82 premier tronçon inférieur 31.

Dans un mode de réalisation de l'invention, l'élément conducteur 41 repose sur le premier tronçon inférieur 31 et est couplé électriquement à celui-ci, et est éloigné d'une certaine distance du premier guide supérieur 21.

La figure 4 illustre un système de clôture selon un mode de réalisation de l'invention. Ce mode de réalisation de l'invention comprend les éléments du système décrits en référence à la figure 1 et des éléments en surplomb 9 fixés à certaines ou à toutes les barres 11, 12, 13, 14, de préférence à leur extrémité supérieure. Chaque élément en surplomb 9 est incliné par rapport à la barre 11, 12, 13, 14, à laquelle il est fixé. De préférence, le système comprend en outre au moins un tronçon additionnel 91 de fil électrique couplé mécaniquement aux éléments en surplomb 9 par des moyens de couplage mécaniques 40. Le tronçon additionnel 91 est de préférence relié électriquement au générateur électrique de façon à être sous tension.

En d'autres termes, l'invention se rapporte à un système de clôture de protection d'un site. Le système comprend des barres 11, 12, 13, 14, de préférence verticales. Des guides 21, 22, 23, 24, 31, 32, 33, 34 sont fixés aux barres 11, 12, 13, 14. Ils sont disposés en quiconque sur chaque barre et de façon à ce que deux guides 21, 32 situés à une même hauteur sur des barres 11, 12 différentes soient décalés horizontalement. Par conséquent, des tronçons 51, 52 de fil électrique successifs situés à des hauteurs différentes sont, entre chaque barre 11, 12, 13, 14, dans des plans verticaux sécants. Ainsi, les tronçons se touchent lorsqu'un intrus les écarte afin de se ménager un passage. Comme un tronçon sur deux est relié à une haute tension et l'autre à la terre, leur contact peut être détecté par un dispositif de détection.

La présente invention a été décrite en relation avec des modes de réalisations spécifiques, qui ont une valeur purement illustrative et ne doivent pas être considérés comme limitatifs. D'une manière générale, la présente invention n'est pas limitée aux exemples illustrés et/ou décrits ci-dessus. L'usage des verbes « comprendre », « inclure », « comporter », ou toute autre variante, ainsi que leurs conjugaisons, ne peut en aucune façon exclure la présence d'éléments autres que ceux mentionnés. L'usage de l'article indéfini « un », « une », ou de l'article défini « le », « la » ou « l'», pour introduire un élément n'exclut pas la présence d'une pluralité de ces éléments. Les numéros de référence dans les revendications ne limitent pas leur portée.

## Revendications

1. Système de clôture de protection d'un site de périmètre déterminé contre une intrusion, comprenant:
• un générateur électrique,
• une première barre (11) apte à être disposée le long du périmètre selon une direction au moins partiellement verticale,
• un premier guide supérieur (21) couplé mécaniquement à la première barre (11),
• une premier guide inférieur (31) couplé mécaniquement à la première barre (11) et décalé par rapport au premier guide supérieur (21) le long de la première barre (11),
• une deuxième barre (12) apte à être disposée le long du périmètre selon une direction au moins partiellement verticale et espacée de la première barre (11) le long du périmètre,
• un deuxième guide supérieur (32) couplé mécaniquement à la deuxième barre (12),
• une deuxième guide inférieur (22) couplé mécaniquement à la deuxième barre (12) et décalé par rapport au deuxième guide supérieur (32) le long de la deuxième barre (12),
• un premier tronçon (51) de fil de clôture électrique relié électriquement au générateur électrique et disposé de façon à être guidé par le premier guide supérieur (21) et le deuxième guide supérieur (32),
• un deuxième tronçon (52) de fil de clôture électrique disposé de façon à être guidé par le premier guide inférieur (31) et le deuxième guide inférieur (22),
**caractérisé en ce que**
• la première (11) et la deuxième barres (12) sont dans un matériau isolant électrique,
• le système est agencé pour que le deuxième tronçon (52) soit à un potentiel électrique différent de celui du premier tronçon (51),
• le premier guide supérieur (21) est disposé dans un premier sens (101) par rapport à la première barre (11),
• le premier guide inférieur (31) est disposé dans un deuxième sens (102) par rapport à la première barre (11), le deuxième sens (102) étant essentiellement opposé au premier sens (101),
• le deuxième guide supérieur (32) est disposé dans le deuxième sens (102) par rapport à la deuxième barre (12),
• le deuxième guide inférieur (22) est disposé dans le premier sens (101) par rapport à la deuxième barre (12), et
• il comprend en outre un dispositif de détection agencé pour détecter un contact électrique entre le premier tronçon (51) et le deuxième tronçon (52),
dans lequel les guides (21, 22, 31, 32) sont dans un matériau conducteur électrique, le système comprenant en outre un élément conducteur (41) en contact électrique avec le premier guide inférieur (31) et s'étendant dans le long de la première barre (11) depuis le premier guide inférieur (31) vers le premier guide supérieur (21) sans être en contact électrique avec le premier guide supérieur (21), et un élément conducteur (42) en contact électrique avec le deuxième guide inférieur (22) et s'étendant dans le long de la deuxième barre (12) depuis le deuxième guide inférieur (22) vers le deuxième guide supérieur (32), sans être en contact électrique avec le deuxième guide supérieur (32), chaque élément conducteur (41, 42) comprenant une pluralité d'anneaux entourant la barre respective (11, 12).

2. Système selon la revendication 1, dans lequel chaque guide (21, 22, 31, 32) comprend une pluralité d'anneaux (81) entourant la barre (11, 12) à laquelle ledit guide (21,22, 31, 32) est couplé mécaniquement, les anneaux (81) étant suffisamment serrés sur ladite barre (11, 12) pour maintenir ledit guide (21,22, 31, 32) à une position fixe sur ladite barre (11, 12).

3. Système selon l'une quelconque des revendications précédentes, dans lequel chaque guide (21, 22, 31, 32) est formé d'un fil métallique.

4. Système selon l'une quelconque des revendications précédentes, dans lequel chaque guide (21, 22, 31, 32) comprend deux boucles (82), les tronçons (51, 52) passant dans chacune des boucles (82) des guides (21, 22, 31, 32) par lesquels ils sont guidés.

5. Système selon l'une quelconque des revendications précédentes, dans lequel les barres sont en un matériau composite comprenant de la fibre de verre.

6. Système selon l'une quelconque des revendications précédentes, agencé pour que le deuxième tronçon (52) soit à un potentiel électrique fixe, par exemple à la terre.

7. Système selon l'une quelconque des revendications précédentes, comprenant en outre un dispositif d'alarme connecté au dispositif de détection et agencé pour réaliser au moins une des actions suivantes si le dispositif de détection détecte un contact électrique entre le premier tronçon (51) et le deuxième tronçon (52):
• piloter des caméras de surveillance,
• envoyer un signal sur un dispositif électronique tel qu'une centrale d'alarme, un ordinateur, un téléphone ou un téléphone portable, et
• activer un éclairage, de préférence dirigé vers l'endroit où le contact électrique entre le premier tronçon (51) et le deuxième tronçon (52) se produit.

8. Système selon l'une quelconque des revendications précédentes, comprenant en outre des éléments de fixation (6) couplant mécaniquement les barres (11, 12) à des éléments fixes tels que des murs ou des poteaux.

9. Système selon la revendication précédente, comprenant en outre des poteaux (7) fixés au sol et un grillage ou un treillis fixé aux poteaux (7), les éléments de fixation (6) fixant les barres (11, 12) aux poteaux (7) et chaque barre (11, 12) étant fixée à un seul poteau (7).

10. Système selon l'une quelconque des revendications précédentes, dans lequel la distance entre le premier guide supérieur (21) et le premier guide inférieur (31) est d'au plus 30 cm, préférentiellement d'au plus 20 cm, plus préférentiellement entre 10 et 15 cm.

11. Système selon l'une quelconque des revendications précédentes, comprenant au moins six tronçons (51, 52) de fil électrique et un nombre de guides (21, 22, 31, 32) par barre (11, 12) égal au nombre de tronçons (51, 52), chaque tronçon (51, 52) passant par un guide (21, 22, 31, 32) sur chaque barre (11, 12), le système étant agencé pour que chaque tronçon (51, 52) soit à un potentiel électrique différent du tronçon (51, 52) suivant.

12. Système selon l'une quelconque des revendications précédentes, comprenant au moins trois barres (11, 12, 13, 14), chaque barre (11, 12, 13, 14) étant couplée mécaniquement à au moins deux guides (21, 22, 23, 24, 31, 32, 33, 34) chaque tronçon (51, 52) passant par un guide (21, 22, 23, 24, 31, 32, 33, 34) sur chaque barre (11, 12, 13, 14).

13. Système selon l'une quelconque des revendications précédentes, comprenant en outre des tendeurs couplés mécaniquement aux tronçons (51, 52) et à des éléments fixes, par exemple des murs ou des poteaux, et agencés pour maintenir une tension mécanique dans les tronçons (51, 52).

14. Système selon l'une quelconque des revendications précédentes, comprenant en outre, deux éléments en surplomb (9), chaque élément en surplomb (9) étant fixé à une barre (11, 12) et incliné par rapport à la barre (11, 12) à laquelle il est fixé et un tronçon additionnel (91) de fil électrique couplé mécaniquement aux éléments en surplomb (9) et relié électriquement au générateur électrique.

15. Système selon l'une quelconque des revendications précédentes, dans lequel le générateur électrique est agencé pour fournir une tension entre 7000 et 8000 V au premier tronçon (51) de fil.

## Patentansprüche

1. Zaunsystem mit Schutz gegen Eindringen für einen Standort mit einem bestimmten Umfang, umfassend:
• einen elektrischen Generator,
• eine erste Stange (11), die zur Einrichtung entlang des Umfangs in einer zumindest teilweise vertikalen Richtung geeignet ist,
• eine erste obere Führung (21), die mechanisch mit der ersten Stange (11) gekoppelt ist,
• eine erste untere Führung (31), die mechanisch mit der ersten Stange (11) gekoppelt und in Bezug auf die erste obere Führung (21) entlang der ersten Stange (11) versetzt ist,
• eine zweite Stange (12), die zur Einrichtung entlang des Umfangs in einer zumindest teilweise vertikalen Richtung und zur Beabstandung von der ersten Stange (11) entlang des Umfangs geeignet ist,
• eine zweite obere Führung (32), die mechanisch mit der zweiten Stange (12) gekoppelt ist,
• eine zweite untere Führung (22), die mechanisch mit der zweiten Stange (12) gekoppelt und in Bezug auf die zweite obere Führung (32) entlang der zweiten Stange (12) versetzt ist,
• einen ersten Abschnitt (51) aus Elektrozaundraht, der elektrisch an dem elektrischen Generator angeschlossen und so eingerichtet ist, dass er durch die erste obere Führung (21) und die zweite obere Führung (32) geführt wird,
• einen zweiten Abschnitt (52) aus Elektrozaundraht, der so eingerichtet ist, dass er durch die erste untere Führung (31) und die zweite untere Führung (22) geführt wird,
**dadurch gekennzeichnet, dass**
• die erste (11) und die zweite Stange (12) aus elektrisch isolierendem Material sind,
• das System so angeordnet ist, dass sich der zweite Abschnitt (52) auf einem elektrischen Potential befindet, das sich von demjenigen des ersten Abschnitts (51) unterscheidet,
• die erste obere Führung (21) in einer ersten Richtung (101) in Bezug auf die erste Stange (11) eingerichtet ist,
• die erste untere Führung (31) in einer zweiten Richtung (102) in Bezug auf die erste Stange (11) eingerichtet ist, wobei die zweite Richtung (102) im Wesentlichen entgegengesetzt zur ersten Richtung (101) ist,
• die zweite obere Führung (32) in der zweiten Richtung (102) in Bezug auf die zweite Stange (12) eingerichtet ist,
• die zweite untere Führung (22) in der ersten Richtung (101) in Bezug auf die zweite Stange (12) eingerichtet ist, und
• es weiter eine Erfassungsvorrichtung umfasst, die angeordnet ist, um einen elektrischen Kontakt zwischen dem ersten Abschnitt (51) und dem zweiten Abschnitt (52) zu erfassen,
wobei die Führungen (21, 22, 31, 32) aus einem elektrisch leitfähigen Material sind, das System weiter ein leitfähiges Element (41) in elektrischem Kontakt mit der ersten unteren Führung (31) und sich in entlang der ersten Stange (11) von der ersten unteren Führung (31) hin zur ersten oberen Führung (21) erstreckend, ohne in elektrischem Kontakt mit der ersten oberen Führung (21) zu stehen, und ein leitfähiges Element (42) in elektrischem Kontakt mit der zweiten unteren Führung (22) und sich in entlang der zweiten Stange (12) von der zweiten unteren Führung (22) hin zur zweiten oberen Führung (32) erstreckend, ohne in elektrischem Kontakt mit der zweiten oberen Führung (32) zu stehen, umfasst, wobei jedes leitfähige Element (41, 42) eine Vielzahl von Ringen umfasst, die die jeweilige Stange (11, 12) umgeben.

2. System nach Anspruch 1, wobei jede Führung (21, 22, 31, 32) eine Vielzahl von Ringen (81) umfasst, die die Stange (11, 12) umgeben, mit der die Führung (21,22, 31, 32) mechanisch gekoppelt ist, wobei die Ringe (81) an der Stange (11, 12) ausreichend festgezogen sind, um die Führung (21,22, 31, 32) in einer festen Position an der Stange (11, 12) zu halten.

3. System nach einem der vorstehenden Ansprüche, wobei jede Führung (21, 22, 31, 32) aus einem Metalldraht gebildet ist.

4. System nach einem der vorstehenden Ansprüche, wobei jede Führung (21, 22, 31, 32) zwei Schleifen (82) umfasst, wobei die Abschnitte (51, 52) durch jede der Schleifen (82) der Führungen (21, 22, 31, 32) gehen, durch die sie geführt werden.

5. System nach einem der vorstehenden Ansprüche, wobei die Stangen aus einem Verbundmaterial sind, das Glasfasern umfasst.

6. System nach einem der vorstehenden Ansprüche, das so angeordnet ist, dass sich der zweite Abschnitt (52) auf einem elektrischen Festpotential, zum Beispiel auf der Erde, befindet.

7. System nach einem der vorstehenden Ansprüche, weiter umfassend eine Alarmvorrichtung, die mit der Erfassungsvorrichtung verbunden und angeordnet ist, um zumindest einen der folgenden Vorgänge durchzuführen, wenn die Erfassungsvorrichtung einen elektrischen Kontakt zwischen dem ersten Abschnitt (51) und dem zweiten Abschnitt (52) erfasst:
• Steuern von Überwachungskameras,
• Senden eines Signals an eine elektronische Vorrichtung wie eine Alarmzentrale, einen Computer, ein Telefon oder ein Mobiltelefon, und
• Aktivieren einer Beleuchtung, bevorzugt gerichtet auf die Stelle, an der der elektrische Kontakt zwischen dem ersten Abschnitt (51) und dem zweiten Abschnitt (52) auftritt.

8. System nach einem der vorstehenden Ansprüche, weiter umfassend Befestigungselemente (6), die die Stangen (11, 12) mechanisch mit festen Elementen wie Wänden oder Pfosten koppeln.

9. System nach dem vorstehenden Anspruch, weiter umfassend Pfosten (7), die am Boden befestigt sind, und ein Gitter oder ein Geflecht, das an den Pfosten (7) befestigt ist, wobei die Befestigungselemente (6) die Stangen (11, 12) an den Pfosten (7) befestigen und jede Stange (11, 12) an einem einzelnen Pfosten (7) befestigt ist.

10. System nach einem der vorstehenden Ansprüche, wobei der Abstand zwischen der ersten oberen Führung (21) und der ersten unteren Führung (31) höchstens 30 cm, bevorzugt höchstens 20 cm, bevorzugter zwischen 10 und 15 cm beträgt.

11. System nach einem der vorstehenden Ansprüche, umfassend zumindest sechs Abschnitte (51, 52) aus elektrischem Draht und eine Anzahl von Führungen (21, 22, 31, 32) pro Stange (11, 12), die gleich der Anzahl von Abschnitten (51, 52) ist, wobei jeder Abschnitt (51, 52) durch eine Führung (21, 22, 31, 32) auf jeder Stange (11, 12) verläuft, wobei das System so angeordnet ist, dass sich jeder Abschnitt (51, 52) auf einem elektrischen Potential befindet, das sich vom nächstfolgenden Abschnitt (51, 52) unterscheidet.

12. System nach einem der vorstehenden Ansprüche, umfassend zumindest drei Stangen (11, 12, 13, 14), wobei jede Stange (11, 12, 13, 14) mechanisch mit zumindest zwei Führungen (21, 22, 23, 24, 31, 32, 33, 34) gekoppelt ist, wobei jeder Abschnitt (51, 52) durch eine Führung (21, 22, 23, 24, 31, 32, 33, 34) auf jeder Stange (11, 12, 13, 14) verläuft.

13. System nach einem der vorstehenden Ansprüche, weiter umfassend Spanner, die mechanisch mit den Abschnitten (51, 52) und mit festen Elementen, zum Beispiel Wänden oder Pfosten, gekoppelt und angeordnet sind, um die mechanische Spannung in den Abschnitten (51, 52) aufrechtzuerhalten.

14. System nach einem der vorstehenden Ansprüche, weiter umfassend zwei überhängende Elemente (9), wobei jedes überhängende Element (9) an einer Stange (11, 12) befestigt ist und in Bezug auf die Stange (11, 12), an der es befestigt ist, geneigt ist, und einen zusätzlichen Abschnitt (91) aus elektrischem Draht, der mechanisch mit den überhängenden Elementen (9) gekoppelt ist und elektrisch an den elektrischen Generator angeschlossen ist.

15. System nach einem der vorstehenden Ansprüche, wobei der elektrische Generator angeordnet ist, um den ersten Abschnitt (51) des Drahtes mit einer Spannung zwischen 7000 und 8000 V zu versorgen.

## Claims

1. Fencing system for protecting a site of a given perimeter against intrusion, comprising:
• an electric generator,
• a first bar (11) capable of being arranged along the perimeter in an at least partially vertical direction,
• a first upper guide (21) which is mechanically coupled to the first bar (11),
• a first lower guide (31) which is mechanically coupled to the first bar (11) and offset from the first upper guide (21) along the first bar (11),
• a second bar (12) capable of being arranged along the perimeter in an at least partially vertical direction and spaced from the first bar (11) along the perimeter,
• a second upper guide (32) which is mechanically coupled to the second bar (12),
• a second lower guide (22) which is mechanically coupled to the second bar (12) and offset from the second upper guide (32) along the second bar (12),
• a first section (51) of electric fence wire which is electrically connected to the electric generator and arranged so as to be guided by the first upper guide (21) and the second upper guide (32),
• a second section (52) of electric fence wire which is arranged so as to be guided by the first lower guide (31) and the second lower guide (22), **characterised in that**
• the first (11) and the second bar (12) are made of an electrically insulating material,
• the system is arranged such that the second section (52) is at an electrical potential which is different from that of the first section (51),
• the first upper guide (21) is arranged in a first direction (101) relative to the first bar (11),
• the first lower guide (31) is arranged in a second direction (102) relative to the first bar (11), the second direction (102) being substantially opposite the first direction (101),
• the second upper guide (32) is arranged in the second direction (102) relative to the second bar (12),
• the second lower guide (22) is arranged in the first direction (101) relative to the second bar (12), and
• it further comprises a detection device arranged to detect an electrical contact between the first section (51) and the second section (52),
wherein the guides (21, 22, 31, 32) are made of an electrically conductive material, the system further comprising a conductive element (41) in electrical contact with the first lower guide (31) and extending along the first bar (11) from the first lower guide (31) to the first upper guide (21) without being in electrical contact with the first upper guide (21), and a conductive element (42) which is in electrical contact with the second lower guide (22) and extending along the second bar (12) from the second lower guide (22) to the second upper guide (32) without being in electrical contact with the second upper guide (32), each conductive element (41, 42) comprising a plurality of rings surrounding the respective bar (11, 12).

2. System according to claim 1, wherein each guide (21, 22, 31, 32) comprises a plurality of rings (81) surrounding the bar (11, 12) to which said guide (21, 22, 31, 32) is mechanically coupled, the rings (81) being sufficiently clamped on said bar (11, 12) to hold said guide (21, 22, 31, 32) at a fixed position on said bar (11, 12).

3. System according to any one of the preceding claims, wherein each guide (21, 22, 31, 32) is formed by a metal wire.

4. System according to any one of the preceding claims, wherein each guide (21, 22, 31, 32) comprises two loops (82), the sections (51, 52) passing through each of the loops (82) of the guides (21, 22, 31, 32) through which they are guided.

5. System according to any one of the preceding claims, wherein the bars are made of a composite material comprising fibreglass.

6. System according to any one of the preceding claims, arranged such that the second section (52) is at a fixed electrical potential, for example, earthed.

7. System according to any one of the preceding claims, further comprising an alarm device connected to the detection device and arranged to perform at least one of the following actions if the detection device detects an electrical contact between the first section (51) and the second section (52):
• controlling surveillance cameras,
• sending a signal to an electronic device such as an alarm control unit, a computer, a telephone or a mobile telephone, and
• activating a lighting, preferably directed to where the electrical contact between the first section (51) and the second section (52) occurs.

8. System according to any one of the preceding claims, further comprising fastening elements (6) which mechanically couple the bars (11, 12) to stationary elements such as walls or posts.

9. System according to the preceding claim, further comprising posts (7) fastened to the ground and a grid or lattice fastened to the posts (7), the fastening elements (6) fastening the bars (11, 12) to the posts (7) and each bar (11, 12) being fastened to one single post (7).

10. System according to any one of the preceding claims, wherein the distance between the first upper guide (21) and the first lower guide (31) is at most 30cm, preferably at most 20cm, more preferably between 10 and 15cm.

11. System according to any one of the preceding claims, comprising at least six sections (51, 52) of electrical wire and a number of guides (21, 22, 31, 32) per bar (11, 12) which is equal to the number of sections (51, 52), each section (51, 52) passing through a guide (21, 22, 31, 32) on each bar (11, 12), the system being arranged such that each section (51, 52) is at a different electrical potential from the next section (51, 52).

12. System according to any one of the preceding claims, comprising at least three bars (11, 12, 13, 14), each bar (11, 12, 13, 14) being mechanically coupled to at least two guides (21, 22, 23, 24, 31, 32, 33, 34), each section (51, 52) passing through a guide (21, 22, 23, 24, 31, 32, 33, 34) on each bar (11, 12, 13, 14).

13. System according to any one of the preceding claims, further comprising tensioners which are mechanically coupled to the sections (51, 52) and to stationary elements, for example walls or posts, and arranged to maintain a mechanical tension in the sections (51, 52).

14. System according to any one of the preceding claims, further comprising two overhanging elements (9), each overhanging element (9) being fastened to a bar (11, 12) and inclined relative to the bar (11, 12) to which it is fastened and an additional section (91) of electrical wire which is mechanically coupled to the overhanging elements (9) and electrically connected to the electric generator.

15. System according to any one of the preceding claims, wherein the electric generator is designed to supply a voltage between 7000 and 8000V at the first wire section (51).
